# EUROPÄISCHE PATENTSCHRIFT

(11) **EP 1 705 951 B1**
(45) Veröffentlichungstag und Bekanntmachung des Hinweises auf die Patenterteilung: **10.02.2010**
(21) Anmeldenummer: 06111369.2
(22) Anmeldetag: 20.03.2006
(51) Int. Cl.: H04R 25/00

(54) **Hörgerät mit sprachspezifischer Einstellung und entsprechendes Verfahren**
Hearing-aid with language-specific adjustment and corresponding method
Prothèse auditive avec ajustement propre à la langue et procédé correspondant

(30) Priorität: 21.03.2005 DE 102005012983
(43) Veröffentlichungstag der Anmeldung: 27.09.2006
(73) Patentinhaber: Siemens Audiologische Technik GmbH, 91058 Erlangen (DE)
(72) Erfinder: Grafenberg, Esfandiar, Dr., 91090 Effeltrich (DE); Hamacher, Volkmar, 91077 Neunkirchen (DE)
(74) Vertreter: Maier, Daniel Oliver

(56) Entgegenhaltungen:
- WO-A-2004/034739
- US-A1- 2005 027 537
- TARNOCZY T ET AL: "Some remarks on the average speech spectrum" Q.P.S.R. REPORT NO. 4,, 1. Januar 1964 (1964-01-01), Seiten 13-14, XP008091016
- ELIZABETH W. W. CHUA: "Speech recognition predictability of a Cantonese speech intelligibility index" Mai 2004 (2004-05), HONG KONG UNIVERSITY , XP002479427 Gefunden im Internet: URL:http://sunzi.lib.hku.hk/hkuto/record/B 30509737> * Seite 4, Zeile 23 - Seite 5, Zeile 18 * * Seite 19, Zeile 1 - Seite 21, letzte Zeile * * Seite 27, Zeile 20 - Seite 28, letzte Zeile *
- AMY H.S. HO: "A preliminary study of the frequency importance function of Cantonese sentences" 2002, HONG KONG UNIVERSITY , XP002479521 Gefunden im Internet: URL:http://sunzi.lib.hku.hk/hkuto/record/B 29150814> * Seiten 45-46 *
- WONG ET AL.: "Development of the Cantonese speech intelligibility index" ACOUSTICAL SOCIETY OF AMERICA. JOURNAL, ACOUSTICAL SOCIETY OF AMERICA, MELVILLE, NY, US, Bd. 121, Nr. 6, 16. Mai 2007 (2007-05-16), Seiten 2350-2361, XP002478237 ISSN: 0001-4966

## Beschreibung

Die vorliegende Erfindung betrifft ein Hörgerät mit einer Speichereinrichtung zur Speicherung von Daten charakteristisch für eine erste Sprache und einer Verarbeitungseinrichtung zum Verarbeiten eines Eingangssignals. Darüber hinaus betrifft die vorliegende Erfindung ein Verfahren zum Betreiben eines Hörgeräts.

Die Verstärkung bei der Signalverarbeitung im Hörgerät ist üblicherweise in den einzelnen Frequenzbändern des Hörspektrums unterschiedlich hoch gewählt. Dies hat vielfache Ursachen. Unter anderem soll hierdurch die Sprachverständlichkeit gefördert werden.

Moderne Hörgeräte sind häufig auch mit Automatikmechanismen ausgestattet, die es zuverlässig gewährleisten, unterschiedliche Hörsituationen zu erkennen. So soll beispielsweise die Hörsituation "Sprechen" automatisch von der Hörsituation "Musik" unterschieden werden können, so dass in ein entsprechendes Hörprogramm, eine spezielle Mikrofonkonfiguration oder einen spezifischen Störgeräuschunterdrückungsmechanismus geschaltet werden kann, ohne dass der Hörgeräteträger eingreifen muss.

Der Betrieb des Hörgeräts hängt somit auf vielfache Weise von der Sprache des Hörgeräteträgers ab. Aufgrund der Vielzahl möglicher Sprachen sollte das Hörgerät auch sprachspezifisch betrieben werden. Der Grund hierfür ist, dass tonale Sprachen, wie etwa das Chinesische, anders strukturiert sind als europäische Sprachen.

Die Signalverarbeitung der Hörgeräte ist vielfach für europäische Sprachen optimiert. Beispielhaft ist hier das Erkennen der Hörsituation "Sprechen in Umgebungsgeräusch" zu nennen, bei der die Sprache unmittelbar berücksichtigt werden muss. Diese sprachabhängige Optimierung führt zu einer suboptimalen Ausnützung der Signalverarbeitung mit Benachteiligung des ostasiatischen Hörgeräteträgers wegen Auswirkungen, z. B. auf die Sprachverständlichkeit.

Viele südostasiatische und afrikanische Sprachen sind tonale Sprachen. Diese Sprachen nutzen eine Anhebung der Tonhöhe, um einen Bedeutungsunterschied zwischen Worten zu signalisieren (vgl. Avery, Peter and Susan Ehrlich, Teaching American English Pronunciation, Oxford University Press: Oxford, 1992, Seite 77). Diese Variationen der Tonhöhe sind ein wichtiger Teil der Sprache, wie die Dehnung und geeignete Wortreihenfolge in anderen Sprachen sind. In diesen Sprachen hängt die Wortbedeutung oder die grammatikalische Kategorie, wie etwa die Zeitform, von der Tonhöhe ab (vgl. Catford, J.C., A Practical Introduction to Phonetics, Clarendon Press: Oxfort, 1988, Seite 183).

Aus der Druckschrift DE 103 93 463 T5 ist eine Hörhilfe bekannt, die ein geräuschvocodiertes Sprachschallsignal erzeugt, das dadurch erhalten wird, dass mindestens ein Teil eines Eingangsschallsignals in ein Frequenzbandsignal unterteilt wird und eines der Frequenzbandsignale mit einem Geräuschsignal multipliziert wird, so dass ein entsprechendes geräuschvocodiertes Sprachsignal entsteht. Dabei kann die Anzahl der Bandfilter zur Unterteilung von Frequenzbandsignale oder die Frequenz einer Frequenzbandgrenze durch automatische Spracherkennung geändert werden.

Aus dem Artikel von Elizabeth W. W. Chua: "Speech recognition, predictability of a Cantonese speech intelligibility index", Mai 2004, Hong Kong University, XP002479427 ist bekannt, dass bei einer Sprache die unterschiedlichen Frequenzbänder verschieden genutzt bzw. gewichtet werden. Die Bedeutung der unterschiedlichen Frequenzbänder für die Sprachverständlichkeit ist nicht bei allen Sprachen identisch.

Die Aufgabe der vorliegenden Erfindung besteht darin, ein Hörgerät vorzuschlagen, das für Hörgeräteträger aus verschiedenen Sprachräumen gleichermaßen geeignet ist. Darüber hinaus soll ein entsprechendes Verfahren bereitgestellt werden, mit dem ein Hörgerät für Hörgeräteträger aus unterschiedlichen Sprachräumen gleich komfortabel betrieben werden kann.

Erfindungsgemäß wird diese Aufgabe gelöst durch ein Hörgerät nach Anspruch 1 mit einer Speichereinrichtung zur Speicherung erster Daten charakteristisch für eine erste Sprache und einer Verarbeitungseinrichtung zum Verarbeiten eines Eingangssignals, wobei in der Speichereinrichtung mindestens zweite Daten, die für eine zweite Sprache charakteristisch sind, abspeicherbar sind und das Eingangssignal wahlweise in Abhängigkeit von den ersten oder den zweiten Daten verarbeitbar ist. Dabei weist die Verarbeitungseinrichtung mehrere Störgeräusch-Unterdrückungsmechanismen auf, die sprachabhängig auswählbar sind.

Ferner ist erfindungsgemäß vorgesehen ein Verfahren nach Anspruch 8 zum Betreiben eines Hörgeräts durch automatisches Ermitteln einer Sprachinformation, die für eine Sprache charakteristisch ist, Speichern mehrerer Verarbeitungsinformationen in dem Hörgerät, Auswählen einer der mehreren Verarbeitungsinformationen anhand der ermittelten Sprachinformation und Verarbeiten eines Hörgeräteeingangssignals in Abhängigkeit der ausgewählten Verarbeitungsinformation. Dabei wird ein Störgeräusch-Unterdrückungsmechanismus sprachabhängig gewählt.

Vorzugsweise umfassen die charakteristischen Daten ein sprachspezifisches Verstärkungsmuster mit jeweils einem Verstärkungswert für mehrere Frequenzbänder. Damit ist es möglich, die Verstärkung des Hörgeräts gezielt sprachabhängig einzustellen.

Das Hörgerät kann über eine Spracherkennungseinrichtung zum automatischen Erkennen der Sprache des Eingangssignals verfügen. Dadurch muss das Hörgerät nicht speziell für den Markt eingestellt werden, in dem es verkauft wird.

Das Erkennen der Sprache bzw. Landessprache kann anhand der Tonalität dieser Sprache durchgeführt werden. Die Tonalität stellt ein aussagekräftiges Kriterium dar, bestimmte Sprachtypen sicher zu erkennen.

Die Verarbeitungseinrichtung des erfindungsgemäßen Hörgeräts kann über mehrere Hörprogramme verfügen, in die in Abhängigkeit der Sprache geschaltet wird. So können beispielsweise zum Erkennen der Hörsituation "Sprechen" mit entsprechender Wahl des Hörprogramms bei einer ersten Sprache andere Filter verwendet werden als bei einer zweiten Sprache, so dass diese Hörsituation sicherer erkannt werden kann.

Vorzugsweise werden auch andere Hörgeräteeinstellungen wie beispielsweise eine Mikrofonkonfiguration oder dergleichen am Hörgerät sprachabhängig vollzogen. Auf diese Weise kann die Verständlichkeit unterschiedlicher Sprachen durch den Hörgeräteträger erhöht werden.

Die vorliegende Erfindung wird nun anhand der beigefügten Zeichnung näher erläutert, die eine Prinzipskizze zu einem erfindungsgemäßen Hörgerät darstellt.

Die nachfolgend näher geschilderten Ausführungsbeispiele stellen bevorzugte Ausführungsformen der vorliegenden Erfindung dar.

Das in der Figur dargestellte Hörgerät HG verfügt über eine Verarbeitungseinheit VE. Die Verarbeitungseinrichtung, mit der die Mikrofonsignale des Hörgeräts entsprechend verstärkbar sind, besitzt eine nicht dargestellte Spracherkennungseinheit. Diese nutzt zur Spracherkennung die Umhüllende U eines Schallsignals. Durch die Implementierung einer typischen Umhüllenden oder anderer Eigenschaftsdaten tonaler Sprachen, etwa der chinesischen, als Grundlage der Spracherkennung kann der Akustiker optional bei der Programmierung des Hörgeräts bestimmte Einstellungen des Geräts, wie z. B. die Verstärkung, der Sprache des Hörgeräteträgers anpassen.

In dem graphisch dargestellten Beispiel verfügt das Hörgerät HG über einen Speicher S. In diesem sind zwei Verstärkungssätze VS1 und VS2 gespeichert. Jeder Verstärkungssatz beinhaltet die Verstärkungswerte für die Frequenzbänder des Hörspektrums, da die Verarbeitung im Hörgerät typischerweise frequenzbandabhängig erfolgt. Wird nun anhand der Umhüllenden U eine bestimmte Sprache des empfangenden Signals festgestellt, so wird der entsprechende Verstärkungsdatensatz VS1, VS2 aus der Speichereinrichtung S in die Verarbeitungseinrichtung VE geladen und dort zur Verstärkung verwendet.

Anstelle oder zusätzlich zu Verstärkungsdaten können in der Speichereinrichtung S andere Einstelldaten, beispielsweise für einen Störgeräuschunterdrückungsmechanismus gespeichert sein. Um die jeweilige Sprache sicher von einem Störgeräusch unterscheiden zu können, ist es sinnvoll, den Störgeräuschunterdrückungsmechanismus exakt auf die verwendete Sprache abzustimmen. Daher können beispielsweise Filterdaten in der Speichereinrichtung S abgelegt und sprachabhängig für die Verarbeitungseinrichtung VE ausgelesen werden.

Auch andere Einstellungen des Hörgeräts, etwa die Mikrofonkonfiguration, können mit dem dargestellten Aufbau eines Hörgeräts HG angepasst werden. Eine Anpassung der Mikrofonkonfiguration ist notwendig, um Nachteile in der Sprachverständlichkeit zu vermeiden, die beispielsweise dadurch entstehen, dass Mikrofone fälschlicherweise von einem direktionalen Betrieb in einen omnidirektionalen Betrieb umgeschaltet werden. Dies könnte dann der Fall sein, wenn Sprachsignale in tonalen Sprachen als Musik erkannt werden.

In dem oben dargestellten Ausführungsbeispiel erfolgt das Umschalten des Hörgeräts von einer Sprache in eine andere Sprache automatisch durch Spracherkennung. Bei einer vereinfachten Variante eines erfindungsgemäßen Hörgeräts wird die Verarbeitungseinrichtung VE durch einen Akustiker vorab fest auf Softwarebasis oder Hardwarebasis für die jeweilige Sprache, beispielsweise per Knopfdruck oder Programmierflag, eingestellt. Dies bedeutet, dass für sämtliche Märkte ein einziges Hörgerät hergestellt werden kann, in dessen Speichereinrichtung S die jeweiligen sprachspezifischen Einstelldaten gespeichert sind und das für die jeweilige Sprache vorprogrammiert wird.

In dem oben dargestellten Beispiel wurden Daten für zwei verschiedene Sprachen in der Speichereinrichtung S gespeichert. Selbstverständlich können entsprechende Einstelldaten auch für drei, vier oder mehr Sprachen in der Speichereinrichtung abgelegt werden, sofern die Speichereinrichtung über ausreichend Speicherplatz verfügt.

Ergänzend sei hier noch erwähnt, dass das erfindungsgemäße Hörgerät sowohl als Hinter-dem-Ohr-Hörgerät als auch als Indem-Ohr-Hörgerät ausgestaltet sein kann.

## Patentansprüche

1. Hörgerät mit
- einer Speichereinrichtung zur Speicherung (S) erster Daten (VS1) charakteristisch für eine erste Sprache und
- einer Verarbeitungseinrichtung (VE) zum Verarbeiten eines Eingangssignals, wobei
- in der Speichereinrichtung (S) mindestens zweite Daten (VS2), die für eine zweite Sprache charakteristisch sind, abspeicherbar sind und
- das Eingangssignal wahlweise in Abhängigkeit von den ersten (VS1) oder den zweiten Daten (VS2) verarbeitbar ist,
**dadurch gekennzeichnet, dass**
- die Verarbeitungseinrichtung (VE) mehrere Störgeräusch-Unterdrückungsmechanismen aufweist, die sprachabhängig auswählbar sind.

2. Hörgerät nach Anspruch 1, das eine Spracherkennungseinrichtung zum automatischen Erkennen der Sprache des Eingangssignals, insbesondere anhand einer Umhüllenden eines Signalspektrums, aufweist.

3. Hörgerät nach Anspruch 2, wobei das Erkennen der Sprache anhand der Tonalität einer Sprache durchführbar ist.

4. Hörgerät nach einem der vorhergehenden Ansprüche, wobei die Verarbeitungseinrichtung (VE) mehrere Hörprogramme aufweist, in die in Abhängigkeit der Sprache geschaltet werden kann.

5. Hörgerät nach einem der vorhergehenden Ansprüche, wobei die charakteristischen Daten (VS1, VS2) ein sprachspezifisches Verstärkungsmuster mit jeweils einem Verstärkungswert für jedes von mehreren Frequenzbändern umfassen.

6. Hörgerät nach einem der vorhergehenden Ansprüche, wobei die Verarbeitungseinrichtung (VE) mehrere Mikrofonkonfigurationen aufweist, die sprachabhängig auswählbar sind.

7. Hörgerät nach einem der vorhergehenden Ansprüche, wobei eine Verstärkung des Hörgeräteeingangssignals in mehreren Frequenzbändern durch die Verarbeitungseinrichtung (VE) in Abhängigkeit von der jeweiligen Sprache erfolgt.

8. Verfahren zum Betreiben eines Hörgeräts, durch
- automatisches Ermitteln einer Sprachinformation, die für eine Sprache charakteristisch ist,
- Speichern mehrerer Verarbeitungsinformationen (VS1, VS2) in dem Hörgerät,
- Auswählen einer der mehreren Verarbeitungsinformationen (VS1, VS2) anhand der ermittelten Sprachinformation und
- Verarbeiten eines Hörgeräteeingangssignals in Abhängigkeit der ausgewählten Verarbeitungsinformation,
**dadurch gekennzeichnet, dass**
- zum Verarbeiten des Hörgeräteeingangssignals eine Wahl einer von mehreren Störgeräuschunterdrückungsmechanismen sprachabhängig erfolgt.

9. Verfahren nach Anspruch 8, wobei die charakteristische Sprachinformation aus einer Umhüllenden eines Sprachsignalspektrums gewonnen wird.

10. Verfahren nach Anspruch 8 oder 9, wobei zum Verarbeiten des Hörgeräteeingangssignals eine Wahl eines von mehreren **Hörgeräteprogrammen und**/oder einer von mehreren Mikrofonkonfigurationen sprachabhängig erfolgt.

11. Verfahren nach einem der Ansprüche 8 bis 10, wobei das Hörgeräteeingangssignal in mehreren Frequenzbändern unterschiedlich und charakteristisch für eine Sprache verstärkt wird.

## Claims

1. Hearing device with
- a storage facility for storing (S) first data (VS1) which is characteristic of a first language and
- a processing facility (VE) for processing an input signal, with
- at least second data (VS2) being able to be stored in the storage facility (S), said second data being characteristic of a second language, and
- the input signal being alternatively able to be processed as a function of the first (VS1) or the second data (VS2),
**characterised in that**
- the processing facility (VE) comprises several interference noise suppression mechanisms, which can be selected in a language-dependent manner.

2. Hearing device according to claim 1, which comprises a language recognition facility for the automatic recognition of the language of the input signal, in particular based on an envelope of a signal spectrum.

3. Hearing device according to claim 2, with the recognition of the language being able to be carried out based on the tonality of a language.

4. Hearing device according to one of the preceding claims, with the processing facility (VE) comprising several hearing programs, into which one can switch, depending on the language.

5. Hearing device according to one of the preceding claims, with the characteristic data (VS1, VS2) comprising a language-specific amplification pattern with an amplification value in each instance for each of a number of frequency bands.

6. Hearing device according to one of the preceding claims, with the processing facility (VE) comprising a number of microphone configurations which can be selected in a language-dependent manner.

7. Hearing device according to one of the preceding claims, with an amplification of the hearing input signal being carried out in several frequency bands by the processing facility (VE) depending on the relevant language.

8. Method for operating a hearing device, by
- automatically determining an item of language information which is characteristic of a language,
- storing several items of processing information (VS1, VS2) in the hearing device,
- selecting one of the several items of processing information (VS1, VS2) on the basis of the determined language information and
- processing a hearing device input signal as a function of the selected processing information,
**characterised in that**
- a choice of one of several interference noise suppression mechanisms is carried out in a language-dependent manner in order to process the hearing device input signal.

9. Method according to claim 8, with the characteristic language information being gained from an envelope of a language signal spectrum.

10. Method according to claim 8 or 9, with a choice of one of several hearing device programs and/or one of several microphone configurations being carried out in a language-dependent manner in order to process the hearing device input signal.

11. Method according to one of claims 8 to 10, with the hearing device input signal being amplified differently in several frequency bands which is characteristic of a language.

## Revendications

1. Prothèse auditive comprenant
- un dispositif de mémoire pour la mémorisation ( S ) de premières données ( VS1 ) d'une manière caractéristique pour une première langue, et
- un dispositif ( VE ) de traitement pour traiter un signal d'entrée, dans lequel
- dans le dispositif ( S ) de mémoire peuvent être mémorisées au moins des deuxièmes données ( VS2 ), qui sont caractéristiques pour une deuxième langue, et
- le signal d'entrée peut être traité au choix en fonction des premières ( VS1 ) et des deuxièmes données ( VS2 ),
**caractérisé en ce que**
- le dispositif ( VE ) de traitement a plusieurs mécanismes de suppression du bruit parasite, qui peuvent choisis en fonction de la langue.

2. Prothèse auditive suivant la revendication 1, qui a un dispositif de reconnaissance de la langue pour détecter automatiquement la langue du signal d'entrée, notamment au moyen d'une enveloppe d'un spectre de signal.

3. Prothèse auditive suivant la revendication 2, dans laquelle la détection de la langue peut s'effectuer au moyen de la tonalité d'une langue.

4. Prothèse auditive suivant l'une des revendications précédentes, dans laquelle le dispositif ( VE ) de traitement a plusieurs programmes de position dans lesquels il peut être branché en fonction de la langue.

5. Prothèse auditive suivant l'une des revendications précédentes, dans laquelle les données ( VS1, VS2 ) caractéristiques comprennent un modèle d'amplification spécifique à la langue ayant respectivement une valeur d'amplification pour chacune de plusieurs bandes de fréquence.

6. Prothèse auditive suivant l'une des revendications précédentes, dans laquelle le dispositif ( VE ) de traitement a plusieurs configurations de microphones, qui peuvent être choisies en fonction de la langue.

7. Prothèse auditive suivant l'une des revendications précédentes, dans laquelle une amplification du signal d'entrée de la prothèse auditive s'effectue dans plusieurs bandes de fréquence dans le dispositif ( VE ) de traitement en fonction de la langue respective.

8. Procédé pour faire fonctionner une prothèse auditive en
- déterminant automatiquement une information de langue, qui est caractéristiques d'une langue,
- mémorisant plusieurs informations ( VS1, VS2 ) de traitement dans la prothèse auditive,
- choisissant l'une des plusieurs informations ( VS1, VS2 ) de traitement au moyen de l'information de langue déterminée, et
- traitant un signal d'entrée de la prothèse auditive en fonction de l'information de traitement choisie,
**caractérisé en ce que**
- pour le traitement du signal d'entrée de la prothèse auditive, on effectue un choix en fonction de la langue de l'un parmi plusieurs mécanismes de suppression du bruit parasite.

9. Procédé suivant la revendication 8, dans lequel on obtient l'information de langue caractéristique à partir d'une enveloppe d'un spectre de signal de la langue.

10. Procédé suivant la revendication 8 ou 9, dans lequel pour le traitement du signal d'entrée de la prothèse auditive, on effectue un choix d'un parmi plusieurs programmes de prothèse auditive et/ou d'une parmi plusieurs configurations de microphones.

11. Procédé suivant l'une des revendications 8 à 10, dans lequel on amplifie le signal d'entrée de la prothèse auditive dans plusieurs bandes de fréquence différemment et d'une manière caractéristique pour une langue.
